# EUROPÄISCHE PATENTSCHRIFT

(11) **EP 0 562 401 B1**
(45) Veröffentlichungstag und Bekanntmachung des Hinweises auf die Patenterteilung: **10.12.1997**
(21) Anmeldenummer: 93104153.7
(22) Anmeldetag: 15.03.1993
(51) Int. Cl.: G03C 5/26

(54) **Verarbeitung fotografischer Materialien**
Processing of photographic materials
Traitement de matériaux photographiques

(30) Priorität: 26.03.1992 DE 4209806
(43) Veröffentlichungstag der Anmeldung: 29.09.1993
(73) Patentinhaber: Agfa-Gevaert AG, 51373 Leverkusen (DE)
(72) Erfinder: Hehn, Wilfried, W-8000 München 81 (DE); Osegowitsch, Viktor, Dipl.-Ing., W-8028 Taufkirchen (DE); Wernicke, Ubbo, Dr., W-5064 Rösrath-Kleineichen (DE)

(56) Entgegenhaltungen:
- DE-A- 2 615 932

## Beschreibung

Fotografische Silberhalogenidmaterialien werden nach bildmäßiger Belichtung üblicherweise in einem mehrstufigen Verfahren verarbeitet, an dessen Ende ein trockenes negatives oder positives Farb- oder Schwarzweißbild steht.

Die einzelnen Verfahrensschritte - z.B. Entwickeln, Bleichen, Fixieren, Wässern, Stabilisieren - werden dabei üblicherweise durch Eintauchen des Materials in eine spezifische Arbeitslösung für eine vorgegebene Zeit durchgeführt. Bei kontinuierlicher Arbeitsweise und schnellaufenden Entwicklungsmaschinen führt dies dazu, daß die Tanks für die einzelnen Verfahrensschritte sehr groß werden und durch die darin befindliche Verarbeitungslösung auch sehr schwer.

Zum Beispiel wird bei einer durch die Standardrezeptur zur Entwicklung von Colornegativfilm vorgeschriebenen Entwicklungszeit von 195 Sekunden bei einer Transportgeschwindigkeit von 20 m/min ein Tank benötigt, der etwa 70 m Fotomaterial aufnehmen kann. Dies wird üblicherweise dadurch erreicht, daß das Material in Schleifen über im Tank befindliche Umlenkrollen bewegt wird, wobei ein Teil der Rollen sich in der Nähe des Tankbodens und ein Teil der Rollen sich knapp unterhalb des Badniveaus befindet, so daß das Material während der Verweilzeit im Tank sich ständig in der Lösung befindet.

Im kontinuierlichen Betrieb wird die Verarbeitungslösung ständig ergänzt (Regenerierung), indem ein Konzentrat der Chemikalien zugeführt wird, die bei der jeweiligen Verarbeitung verbraucht werden. Dieses Konzentrat wird allein oder zusammen mit Wasser meist in einer Menge zugeführt, die zu einem Überlauf führt. Der Überlauf ist bei vielen Verarbeitungsvarianten erforderlich, um bei der Verarbeitung entstehende unerwünschte Chemikalien auszuschleusen.

Der Überlauf kann verworfen oder aufgearbeitet werden (Rejuvenierung). In beiden Fällen steigt der dazu erforderliche Aufwand mit der Menge des Überlaufs. Wird der Überlauf verworfen, resultiert zusätzlich ein Verlust an wertvollen Chemikalien. Die Tendenz der fotografischen Verarbeitung geht infolgedessen zu möglichst geringen Überläufen und zu möglichst geringen Regenerierquoten.

Die geringen Regenerierquoten stellen erhebliche Anforderungen an die Stabilitat der Lösungen. Es wäre somit von Vorteil, geringere Badmengen bei gleicher Behandlungszeit und Maschinengeschwindigkeit einzusetzen, wobei allerdings die Qualität der erzeugten fotografischen Bilder sich nicht verschlechtern darf.

Es wurde nun überraschend gefunden, daß sich diese Aufgabe dadurch lösen läßt, daß die Verweilzeit des fotografischen Materials im Behandlungstank in mehrere Abschnitte unterteilt wird, wobei das Material alternierend in das im Behandlungstank befindliche Behandlungsbad eintaucht und nicht eintaucht und wobei die Zeit, in der das Material in das Bad eintaucht, maximal 50 % der Gesamtverweilzeit in der betreffenden Verarbeitungsstufe beträgt. Die Verweilzeit in einer Verarbeitungsstufe ist die Zeit vom ersten Eintauchen des Materials in das Behandlungsbad dieser Verarbeitungsstufe bis zum ersten Eintauchen in das Behandlungsbad der nächsten Verarbeitungsstufe. Bei der letzten Verarbeitungsstufe endet die Zeit an der ersten Umlenkrolle nach Verlassen des Bades.

Technisch kann die erfindungsgemäße Maßnahme in einfacher Weise dadurch erreicht werden, daß das Niveau der Verarbeitungslösung im Tank abgesenkt wird (siehe Fig. 1).

Damit wird die Menge an erforderlicher Verarbeitungslösung erheblich verringert. Bei gleicher auf das fotografische Material bezogener Regenerierquote wird die Regenerierung der Verarbeitungslösung erheblich verbessert, ohne daß eine größere Menge an Uberlauf zu entsorgen oder rejuvenieren wäre.

Nach jedem Eintauchen haften dem fotografischen Material üblicherweise 50 bis 100 ml/m² an Verarbeitungslösung an. In einer bevorzugten Ausführungsform des Verfahrens wird diese Menge, insbesondere an der über dem Badniveau befindlichen Umlenkrolle durch Abstreifen oder Abquetschen, auf 20 bis 30 ml/m² verringert.

Erfindungsgemäß taucht das Material wenigstens zweimal in das Bad ein; vorzugsweise taucht das Material 2 bis 20-mal, insbesondere 3 bis 12-mal, in das Bad ein. Die Zeit, in der das Material in das Bad eintaucht, beträgt vorzugsweise höchstens 40 %, insbesondere höchstens 20 % der Gesamtverweilzeit in der betreffenden Verarbeitungsstufe.

Bei den Verarbeitungsbädern kann es sich um alle bekannten fotografischen Verarbeitungsbäder handeln, beispielsweise um Entwicklungs-, Bleich-, Fixier-, Bleich- fixier-, Umkehr-, Conditionier-, Wässerungs- und Stabilisierbäder. Jede einzelne Verarbeitungsstufe kann einen oder mehrere Tanks umfassen. Werden mehrere Tanks, insbesondere bei der Wässerung, verwendet, kann das Behandlungsbad in diesen Tanks im Gegenstrom geführt werden.

Das Verfahren eignet sich für alle fotografischen Materialien, die in einem kontinuierlichen Verfahren verarbeitet werden, z.B. Colornegativ-, Colorumkehr- und Schwarz-weiß-Filme und -Papiere.

Übliche Entwicklungsmaschinen haben je nach Größe Tank-volumina von 10 bis 1000 l. Durch das erfindungsgemäße Verfahren lassen sich die Volumina der Verarbeitungslösungen auf 1/5 bis 1/100 des Tankvolumens reduzieren.

Dadurch vermindert sich das Gewicht der Gesamtanlage erheblich.

Das erfindungsgemäße Verfahren hat den Vorteil, daß die in Gebrauch befindlichen Anlagen mit nur geringem Aufwand umgerüstet und mit dem erfindungsgemäßen Verfahren weiterbenutzt werden können. Es ist lediglich dafür Sorge zu tragen, daß das Flüssigkeitsniveau gesenkt werden kann.

Durch geringe bauliche Änderungen läßt sich der Effekt der Volumenreduzierung noch weiter treiben, indem nämlich um die unteren Umlenkrollen Schalen angebracht werden, die die Verarbeitungsflüssigkeit enthalten (s. Fig. 1).

Fig. 1 zeigt den Querschnitt durch einen Verarbeitungstank.

Fig. 2 zeigt den Querschnitt durch eine erfindungsgemäße siebenstufige Wässerungskaskade.

Fig. 3 zeigt eine Abquetschstation mit Frischwasserzulauf für die Wässerung.

In Fig. 1 enthält der Verarbeitungstank (1) obere (2) und untere Umlenkrollen (3), über die das fotografische Material (4) kontinuierlich transportiert wird. In der konventionellen Verfahrensführung wird Verarbeitungslösung entspechend Flüssigkeitsniveau (5) eingefüllt. Erfindungsgemäß wird das Flüssigkeitsniveau beispielsweise auf das Niveau (6) abgesenkt. Die Flüssigkeitsmenge kann durch Einbau der die unteren Umlenkrollen (3) umhüllenden Schalen (7) weiter verringert werden.

In Fig. 2 enthalten die 7 Wässerungstanks (8) ebenfalls obere (2) und untere Umlenkrollen (3), über die das fotografische Material (4), dessen Laufrichtung durch einen Pfeil angegeben ist, kontinuierlich transportiert wird. Das Niveau des Wassers in den Tanks (8) ist mit (9) gekennzeichnet. In der gezeigten Vorrichtung wird das Wasser im Gegenstrom zum Material (4) geführt, bei (10) zugegeben und bei (11) entfernt. Mit (12) sind Abquetschstationen dargestellt, die in Fig. 3 näher gezeigt werden.

In Fig. 3 bedeuten (2) wiederum eine obere und (3) eine untere Umlenkrolle. Das Flüssigkeitsniveau wird mit (8) gekennzeichnet. (13) und (14) sind Abquetschwalzen, über die das Material (4), dessen Schichtseite mit (15) gekennzeichnet ist, geführt wird. Behandlungsflüssigkeit, insbesondere Waschwasser, wird an der durch den Pfeil (16) gekennzeichneten Stelle zugegeben. Zwischen Material (4) und Abquetschwalze (14) bildet sich an der Stelle (17) ein Flüssigkeitsmeniskus. Durch die Verteilerwalze (18) wird die Flüssigkeit über die ganze Breite des Materials verteilt.

### Beispiel 1 (Vergleich)

Ein handelsübliches Fotopapier wird mit einem Grau-Stufenkeil belichtet und wie folgt verarbeitet:

| | | |
|---|---|---|
| Colorentwickler 94 CD | 45 sek | 35°C |
| Bleichfixierbad 94 BX | 45 sek | 35°C |
| Wässerung 4 x | 22,5 sek | |
| Trocknung | 90 sek | |

Dabei taucht das Material jeweils 43 sek in das Verarbeitungsbad 1 beziehungsweise 2 ein. Zwei Sekunden dauert der Transport von einem Bad in das nächste. Ergebnisse siehe Tabelle 1.

### Beispiel 2 (Erfindung)

Es wird wie im Beispiel 1 verfahren, jedoch wird die Entwicklungszeit wie folgt in 5 gleiche Intervalle unterteilt:

Eintauchen in die Lösung: 4 sek. Umlenkung über die obere Rolle unter Entfernen der oberflächlich anhaftenden Lösung: 5 sek. Ergebnis siehe Tabelle 1.

### Beispiel 3 (Erfindung)

Es wird wie im Beispiel 1 verfahren, jedoch wird die Entwicklung in 6 Intervalle zu 7 Sekunden unterteilt.

Das Intervall ist wie folgt strukturiert:

Eintauchen in die Entwicklungslösung: 1 sek. Oberflächliches Entfernen der Entwicklungslösung: 1 sek. Weitere Zeitspanne bis zum erneuten Eintauchen: 5 sek.

Beim 6. Intervall beträgt die Zeitspanne bis zum Eintauchen in das nächste Verarbeitungsbad 8 sek. Dann wird normal weiterverarbeitet. Ergebnis siehe Tabelle 1.

Nach jedem Abstreifen haften dem Material noch 25 ml Flüssigkeit/m² an.

### Beispiel 4 (Erfindung)

Es wird wie im Beispiel 1 verfahren, jedoch wird nach der Entwicklung die Verweilzeit im Bleichfixierbad analog Beispiel 3 unterteilt. Ergebnis siehe Tabelle.

### Beispiel 5 (Vergleich)

Ein handelsüblicher Colornegativfilm von 100 ASA Empfindlichkeit wurde bildmäßig mit einem Grau-Stufenkeil belichtet und typgemäß im Prozeß C 41/AP 70 entwickelt.

| | | |
|---|---|---|
| Entwickler 70 CD | 3 min 15 sek | 37,8°C |
| Bleichbad 70 BL | 3 min 15 sek | 37,8°C |
| Wässerung | 3 min 15 sek | |
| Fixierbad 70 FX | 3 min 15 sek | 37,8°C |
| Wässerung | 3 min 15 sek | |
| Trocknung | | |

Ergebnis siehe Tabelle 2.

### Beispiel 6 (Erfindung)

Es wird wie im Beispiel 5 verfahren, jedoch wird die Bleichzeit in 5 gleiche und ein verlängertes Intervall unterteilt: In jedem der 6 Intervalle befindet sich das Material 14 sek im Bad und 14 sek oberhalb des Bades. Im letzten Intervall befindet sich das Material 14 sek im Bad. Die Überstellung ins nächste Bad dauert 18 sek. Jeweils beim Verlassen des Bades wird die Flüssigkeit oberflächlich abgestreift.

Nach jedem Abstreifen haften dem Material noch 25 ml Flüssigkeit/m² an.

Anschließend wurde wie im Beispiel 5 weiterverarbeitet. Ergebnis siehe Tabelle 2.

### Beispiel 7 (Erfindung)

Es wird wie im Beispiel 6 verfahren, jedoch werden 8 gleiche Intervalle gebildet, wobei das Material jeweils 10 sek im Bad und 15 sek oberhalb des Bades ist. Jeweils beim Verlassen des Bades wird die Flüssigkeit oberflächlich abgestreift.

Ergebnis siehe Tabelle 2.

### Beispiel 8 (Erfindung)

Es wird wie im Beispiel 5 verfahren, jedoch wird nach typgemäßem Entwickeln und Bleichen das Fixieren in 10 gleiche Intervalle geteilt, wobei das Material jeweils 5 sek im Bad eintaucht und 15 sek außerhalb des Bades ist. Jeweils beim Verlassen des Bades wird die Flüssigkeit oberflächlich abgestreift.

Antrag der Fixierlosung 5 sek.
Oberflächliche Entfernung und Warten 15 sek.
Ergebnis siehe Tabelle 2.

**Tabelle 2**

| Beisp. | Schleier | | | Gamma 1 | | | Gamma 2 | | |
|---|---|---|---|---|---|---|---|---|---|
| 5 | 71 | 53 | 15 | 63 | 63 | 56 | 66 | 66 | 59 |
| 6 | 72 | 52 | 16 | 65 | 63 | 55 | 68 | 67 | 58 |
| 7 | 71 | 54 | 15 | 62 | 61 | 56 | 66 | 68 | 60 |
| 8 | 70 | 52 | 14 | 13 | 65 | 58 | 67 | 65 | 60 |

In keinem der Beispiele 1 bis 8 wurde nach dem Bleichen und Fixieren bzw. nach dem Bleichfixieren Restsilber oder Leucocyanbildung beobachtet. Die gemessenen sensitometrischen Ergebnisse zeigen, daß mit dem erfindungsgemäßen Verfahren typgemäße Ergebnisse erzielt werden, die Einsparung an Verarbeitungsbädern demnach keinen Nachteil der Bildqualität mit sich bringt.

### Beispiel 9 (Vergleich)

Ein handelsübliches Fotopapier wurde mit einen Grau-stufenkeil belichtet, entwickelt und bleichfixiert. Danach wurde das Material in einer 4-fach Gegenstrom-Kaskade mit einem Tankinhalt von etwa 150 l Wasser pro Tank gewässert. Frischwasser wurde in einer Menge von 2 l/m² Material in der 4. Stufe zugegeben. Das Material tauchte nur während der Überleitung von einem in den nächsten Tank aus dem Waschwasser auf. Die Verweilzeit im Waschwasser betrug über 90 % der Gesamtverweilzeit in der Wässerungsstufe.

Das Material wurde anschließend getrocknet. Es wurde die Differenz der Gelbminimaldichte vor und nach Tropenlagerung als Kriterium für die Qualität der Auswässerung unerwünschten Chemikalien bestimmt (ΔDₘᵢₙgb). Das Ergebnis ist in Tabelle 3 angegeben.

### Beispiel 10 (erfindungsgemäß

Es wurde wie in Beispiel 9 verfahren, jedoch wurde eine 7-fach Gegenstromkaskade gemäß Fig. 2 mit einem Tankinhalt von etwa 10 l Wasser/pro Tank zur Wässerung verwendet. Die Frischwasserzufuhr im 7. Tank betrug (a) 50 ml/m², (b) 100 ml/m² und (c) 200 ml/m². Die Verweilzeit des Materials im Waschwasser war etwa 30 % der Gesamtverweilzeit in der Waschstufe. Am Ende jeder der 7 Waschstufen wurde durch Abstreifen das anhaftende Wasser auf 25 ml/m² reduziert. Die Gesamtverweilzeiten und Wassertemperaturen in den Beispielen 9 und 10 waren gleich.

Trocknung und Bestimmung von ΔDₘᵢₙ gb erfolgten gemäß Beispiel 9.

**Tabelle 3**

| Beispiel | ΔDₘᵢₙgb |
|---|---|
| 9 | 36 |
| 10a | 37 |
| 10b | 34 |
| 10c | 33 |

Mit der erfindungsgemäßen Wässerung wird bei wesentlich geringeren Tankinhalten an Waschwasser und wesentlich geringerer Frischwasserzufuhr ein vergleichbares oder geringfügig besseres Ergebnis hinsichtlich der Auswässerung erzielt als nach der herkömmlichen Wässerung.

## Patentansprüche

1. Verfahren zur Verarbeitung eines fotografischen Silberhalogenidmaterials, bei dem das Material eine vorgegebene Zeit in wenigstens einem Behandlungstank verweilt, dadurch gekennzeichnet, daß die Verweilzeit des fotografischen Materials im Behandlungstank in mehrere Abschnitte unterteilt wird, wobei das Material alternierend in das im Behandlungstank befindliche Behandlungsbad eintaucht und nicht eintaucht ist und wobei die Zeit, in der das Material in das Bad eintaucht, maximal 50 % der Gesamtverweilzeit in der betreffenden Verarbeitungsstufe beträgt.

2. Verfahren nach Anspruch 1, dadurch gekennzeichnet, daß das Material wenigstens zweimal in das Bad eintaucht.

3. Verfahren nach Anspruch 1, dadurch gekennzeichnet, daß das Material 2 bis 20 mal in das Bad eintaucht.

4. Verfahren nach Anspruch 1, dadurch gekennzeichnet, daß die Zeit, in der das Material in das Bad eintaucht, maximal 40 %, vorzugsweise maximal 20 % der Gesamtverweilzeit in der betreffenden Verarbeitungsstufe ist.

5. Verfahren nach Anspruch 1, dadurch gekennzeichnet, daß die an dem Material anhaftende Flüssigkeit bei jedem Auftauchen aus dem Bad auf 20 bis 30 ml/m² verringert wird.

6. Verfahren nach Anspruch 1, dadurch gekennzeichnet, daß das Behandlungsbad ein Entwicklungs-, Bleich-, Fixier-, Bleichfixier-, Umkehr-, Conditionier-, Wässerungs- oder Stabilisierad ist.

7. Verfahren nach Anspruch 1, dadurch gekennzeichnet, daß das Behandlungsbad ein mehrstufiges, im Gegenstrom geführtes Wässerungsbad ist.

## Claims

1. Process for processing a photographic silver halide material in which the material resides for a predetermined time in at least one processing tank, characterised in that the residence time of the photographic material in the treatment tank is subdivided into two or more sections, wherein the material is alternately immersed and not immersed in the treatment bath present in the treatment tank and wherein the time for which the material is immersed in the bath amounts to at most 50% of the total residence time in the particular processing stage.

2. Process according to claim 1, characterised in that the material is immersed in the bath at least twice.

3. Process according to claim 1, characterised in that the material is immersed in the bath 2 to 20 times.

4. Process according to claim 1, characterised in that the time for which the material is immersed in the bath amounts to at most 40%, preferably at most 20% of the total residence time in the particular processing stage.

5. Process according to claim 1, characterised in that the liquid adhering to the material on each occasion that it emerges from the bath is reduced to 20 to 30 ml/m².

6. Process according to claim 1, characterised in that the treatment bath is a development, bleaching, fixing, bleach/fixing, reversal, conditioning, rinsing or stabilising bath.

7. Process according to claim 1, characterised in that the treatment bath is a multi-stage, countercurrently operated rinsing bath.

## Revendications

1. Procédé pour le traitement d'un matériau photographique d'halogénure d'argent, dans lequel le matériau séjourne pendant une durée prédéterminée dans au moins un réservoir de traitement, caractérisé en ce que le temps de séjour du matériau photographique est divisé dans le réservoir de traitement cn plusieurs tronçons, le matériau étant alternativement immergé et non immergé dans le bain de traitement se trouvant dans le réservoir de traitement et la durée pendant laquelle le matériau est immergé dans le bain étant au maximum de 50 % du temps de séjour total dans l'étape de traitement concernée.

2. Procédé selon la revendication 1, caractérisé en ce que le matériau est au moins immergé deux fois dans le bain.

3. Procédé selon la revendication 1, caractérisé en ce que le matériau cst immergé de 2 à 20 fois dans le bain.

4. Procédé selon la revendication 1, caractérisé en ce que la durée, pendant laquelle le matériau est immergé dans le bain, est au maximum de 40 %, de préférence au maximum de 20 % du temps de séjour total dans l'étape de traitement concernée.

5. Procédé selon la revendication 1, caractérisé en ce que la quantité de liquide collant au matériau est abaissée à chaque émersion du bain à une valeur de 20 à 30 ml/m².

6. Procédé selon la revendication 1, caractérisé cn ce que le bain de traitement est un bain de développement, de blanchiment, de fixage, de blanchiment-fixage, d'inversion, de conditionnement, de lavage ou de stabilisation.

7. Procédé selon la revendication 1, caractérisé en ce que le bain de traitement est un bain de lavage à plusieurs étapes, introduit à contre-courant.
